# EUROPÄISCHE PATENTSCHRIFT

(11) **EP 1 516 703 B1**
(45) Veröffentlichungstag und Bekanntmachung des Hinweises auf die Patenterteilung: **14.03.2007**
(21) Anmeldenummer: 04021824.0
(22) Anmeldetag: 14.09.2004
(51) Int. Cl.: B25H 3/02

(54) **Stapelbarer Werkzeugkoffer**
Stackable toolbox
Boîte à outils empilable

(30) Priorität: 17.09.2003 DE 20314301 U
(43) Veröffentlichungstag der Anmeldung: 23.03.2005
(73) Patentinhaber: Berner GmbH, 74653 Künzelsau (DE)
(72) Erfinder: Runge, Erich, 74653 Künzelsau (DE)
(74) Vertreter: Sties, Jochen

(56) Entgegenhaltungen:
- EP-A- 0 555 533
- EP-A- 1 238 602
- US-A- 4 619 363
- US-A1- 2003 094 392

## Beschreibung

Die Erfindung betrifft einen stapelbaren Werkzeugkoffer gemäß dem Oberbegriff des Ansprüche 1 und 5.

Ein solcher Koffer ist aus der EP 1 238 602 A2 bekannt. Er weist einen Verschlußriegel und einen Verbindungsriegel auf. Der Verschlußriegel, der ein Unterteil und einen Deckel miteinander verbindet, und der Verbindungsriegel, der einen ersten und einen zweiten Koffer miteinander verbindet, sind schwenkbar gelagert und können an einem Element bzw. einer Schiene einrasten.

Die EP 0 555 533 A1 zeigt einen stapelbaren Koffer mit einem verschieb- bzw. verschwenkbaren Verbindungsriegel, der auch als Verschlußriegel dienen kann. Es sind Vorsprünge am Unterteil eines oberen Koffers sowie am Deckel und am Unterteil eines unteren Koffers vorgesehen. Der Verschlußriegel hat zwei Aussparungen und nimmt beim Verschließen des Deckels in seiner oberen Aussparung sowohl den Vorsprung des Deckels als auch den Vorsprung des Unterteils auf. Beim Verbinden zweier Koffer greift der Verbindungsriegel an den Unterteilen des oberen und des unteren Koffers an.

Aus der DE 42 01 264 A1 ist ein Werkzeugkoffer bekannt, bei dem eine einzige Lasche verwendet wird, um sowohl den Deckel mit dem Unterteil zu verbinden als auch das Unterteil eines Koffers mit dem Unterteil des darüberliegenden oder darunterliegenden Koffers zu verbinden.

Die Erfindung schafft einen stapelbaren Werkzeugkoffer, der sich durch eine höhere Variabilität und eine bessere Bedienbarkeit auszeichnet. Erfindungsgemäß weist der Werkzeugkoffer die Merkmale des Anspruchs 1 bzw. des Anspruchs 5 auf. Der Vorteil dieses Werkzeugkoffers besteht darin, daß weder bei den Verschlußriegeln noch bei den Verbindungsriegeln hohe Kräfte auf die Lagerung der Riegel wirken. Stattdessen werden sämtliche Kräfte unmittelbar von den Riegeln als solche zwischen dem Deckel und dem Unterteil bzw. dem Unterteil und dem darunterliegenden Deckel übertragen. Dies macht das System besonders belastbar und auch langlebig.

Vorteilhafte Ausgestaltungen der Erfindung ergeben sich aus den Unteransprüchen.

Die Erfindung wird nachfolgend anhand einer bevorzugten Ausführungsform beschrieben, die in den beigefügten Zeichnungen dargestellt ist. In diesen zeigen:
- Figur 1 einen erfindungsgemäßen Werkzeugkoffer in einer perspektivischen Ansicht;
- Figur 2 schematisch einen Schnitt entlang der Ebene II von Figur 1;
- Figur 3 eine Draufsicht auf den Bereich des Werkzeugkoffers, durch den die Schnittebene II verläuft;
- Figur 4 schematisch einen Schnitt entlang der Ebene IV von Figur 1;
- Figur 5 eine Draufsicht auf den Bereich des Werkzeugkoffers, durch den die Schnittebene IV verläuft; und
- Figur 6 in einer Ansicht entsprechend derjenigen von Figur 2 eine Ausführungsvariante des Werkzeugkoffers.

In Figur 1 sind zwei stapelbare Werkzeugkoffer 5, 7 gezeigt, die jeweils aus einem Unterteil 10 und einem Deckel 12 bestehen. Der untere Koffer 7 hat ein größeres Volumen als der Koffer 5, da sein Unterteil 10 höher ausgeführt ist als das Unterteil des Koffers 5. Am Deckel 12 jedes Koffers kann ein Griff 14 angebracht sein, und am Unterteil jedes Koffers kann ein Tragegriff 16 angebracht sein.

Der Deckel 12 ist mit dem Unterteil 10 über ein Scharnier 18 verbunden. Auf der gegenüberliegenden Seite sind zwei Verschlußriegel 20 angebracht. Diese sind mittels einer Lagerachse 22 in einem Langloch 24 am Deckel 12 schwenkbar gelagert. In seiner Verschlußstellung (siehe in Figur 1 den rechten der beiden Verschlußriegel) greift der Verschlußriegel an zwei Verschlußvorsprüngen 26 an, von denen einer am Unterteil 10 und der andere am Deckel 12 angebracht ist. In der Verschlußstellung ist die Lagerachse 22 entlastet; eine den Deckel 12 vom Unterteil 10 trennende Kraft wird zum einen vom Scharnier 18 und zum anderen unmittelbar von den Verschlußriegeln 20 aufgenommen, die den Verschlußvorsprung 26 am Deckel 12 und den Verschlußvorsprung 26 am Unterteil 10 umgreifen.

In der Verschlußstellung werden die Verschlußriegel 20 von Rastvorsprüngen 28 gehalten, die an den Verschlußriegeln 20 ausgebildet sind und elastisch an dem am Unterteil 10 angebrachten Verschlußvorsprung 26 einrasten. Um die Verschlußriegel 20 zu öffnen, greift ein Benutzer mit seinen Fingern in eine auf der Unterseite der Verschlußriegel 20 vorgesehene Greifaussparung 30 und zieht die Verschlußriegel 20 nach vorne, so daß sie sich von dem am Unterteil 10 angebrachten Verschlußvorsprung 26 lösen (siehe in Figur 1 den linken der beiden Verschlußriegel). Der Deckel 12 kann nun um das Scharnier 18 in eine geöffnete Stellung verschwenkt werden, in der ein Zugang zum Inneren des Werkzeugkoffers möglich ist. Dabei werden die Verschlußriegel 20 mitgenommen, so daß sie sich nicht mehr auf der Vorderseite des Werkzeugkoffers befinden, wo sie stören.

Die Werkzeugkoffer sind so ausgebildet, daß sie übereinander gestapelt werden können. Um ein Verrutschen zu verhindern, ist in jedem Deckel 12 eine Vertiefung 32 vorgesehen, während auf der Unterseite jedes Unterteils 10 ein Vorsprung 34 ausgebildet ist. Dieser greift, wenn die Werkzeugkoffer übereinander gestapelt werden, in die Vertiefung 32 des Deckels 12 des darunterliegenden Werkzeugkoffers ein.

Die übereinander gestapelten Werkzeugkoffer können auch miteinander verbunden werden, so daß sie als eine Einheit gemeinsam hochgehoben und transportiert werden können. Zu diesem Zweck sind Verbindungsriegel 36 vorgesehen, die an den beiden Seitenflächen jedes Werkzeugkoffers angeordnet sind, also an den Seiten, die zwischen der mit dem Scharnier 18 versehenen Rückseite und der mit den Verschlußriegeln 20 versehenen Vorderseite angeordnet sind. Jeder Verbindungsriegel 36 weist eine Lagerachse 38 auf, mit der er in einem Langloch 40 am Unterteil 10 befestigt ist. Dadurch ist jeder Verbindungsriegel 36 am Unterteil 10 in vertikaler Richtung verschiebbar, und zwar zwischen einer Ruhestellung, in der er sich in einer oberen Stellung befindet, nicht über die Unterseite des Unterteils 10 hervorsteht und an einem Verbindungsvorsprung 42 arretiert ist, der am Unterteil 10 angebracht ist, und einer nach unten verschobenen Verbindungsstellung, in der er sowohl an dem am Unterteil 10 angebrachten Verbindungsvorsprung 42 als auch an einem am Deckel des darunterliegenden Werkzeugkoffers angebrachten Verbindungsvorsprung 43 angreift. In der Verbindungsstellung werden also die Verbindungsvorsprünge 42, 43 von zwei unterschiedlichen Werkzeugkoffern unmittelbar mittels der Verbindungsriegel 36 verbunden, während die Lagerachse 38 der Verbindungsriegel 36 entlastet ist.

Es ist selbstverständlich auch möglich, den Deckel des unteren Werkzeugkoffers zu öffnen, obwohl auf diesem der zweite Werkzeugkoffer angebracht ist. Der zweite Werkzeugkoffer wird in diesem Fall mit dem Deckel nach hinten geschwenkt.

Es sind Rastvorsprünge 44 am Verbindungsriegel 36 vorgesehen, mittels denen der Verbindungsriegel 36 lösbar in seiner Verbindungsstellung am unteren Verbindungsvorsprung 43 einrastet. Zum Lösen der Verbindungsriegel 36 greift ein Benutzer mit seinen Fingern in eine Ausnehmung 46 und schwenkt die Verbindungsriegel 36 nach außen. Dann werden sie nach oben geschoben und wieder nach innen gedrückt, so daß die Verbindungsriegel mit ihren Rastvorsprüngen 44 am Verbindungsvorsprung 42 an ihrem Unterteil 10 einrasten. Auf diese Weise sind die Verbindungsriegel 36 zuverlässig in ihrer Ruhestellung gehalten, in der sie nicht stören, falls sie nicht erforderlich sind.

In Figur 6 ist eine Ausführungsvariante der in den Figuren 4 und 5 gezeigten Verbindungsriegel dargestellt. Für die von der ersten Ausführungsform bekannten Bauelemente werden dieselben Bezugszeichen verwendet, und es wird auf die obigen Erläuterungen verwiesen.

Der wesentlichste Unterschied zwischen dem Verbindungsriegel gemäß Figur 6 und dem in den Figuren 4 und 5 gezeigten Verbindungsriegel besteht darin, daß bei Figur 6 der Verbindungsriegel 36 um 180° nach oben verschwenkt wird, um aus seiner Verbindungsstellung in seine Ruhestellung zu gelangen. In seiner Ruhestellung wird der Verbindungsriegel durch zwei Rastnasen 48 gehalten, die seitlich in der Aussparung angebracht sind, in welcher der Verbindungsriegel 36 angeordnet ist.

Der Vorteil des beschriebenen Werkzeugkoffers besteht darin, daß weder bei den Verschlußriegeln noch bei den Verbindungsriegeln hohe Kräfte auf die Lagerung der Riegel wirken. Stattdessen werden sämtliche Kräfte unmittelbar von den Riegeln als solche zwischen dem Deckel und dem Unterteil bzw. dem Unterteil und dem darunterliegenden Deckel übertragen. Dies macht das System besonders belastbar und auch langlebig. Ein weiterer Vorteil besteht darin, daß die Verschlußriegel am Deckel angebracht sind und beim Öffnen des Deckels mit diesem nach oben verschwenkt werden, so daß sie einen Benutzer der Werkzeugkoffer nicht stören. Die Verbindungsriegel sind seitlich angeordnet und befinden sich damit ebenfalls in einem Bereich, in welchem sie nicht stören.

Obwohl die Erfindung anhand eines Werkzeugkoffers beschrieben wurde, ist selbstverständlich, daß in einem erfindungsgemäß ausgeführten Behältnis auch andere Dinge als Werkzeuge transportiert werden können.

## Patentansprüche

1. Stapelbarer Werkzeugkoffer bestehend aus einem Unterteil (10), einem Deckel (12), der das Unterteil verschließen kann, mindestens einem Verschlußriegel (20), mittels dem der Deckel (12) mit dem Unterteil (10) verbunden werden kann, und mindestens einem Verbindungsriegel (36), der am Unterteil (10) angebracht ist und dafür vorgesehen ist, am Deckel eines darunterliegenden Werkzeugkoffers anzugreifen, um die beiden Werkzeugkoffer miteinander zu verbinden, **dadurch gekennzeichnet, dass** sowohl am Deckel (12) als auch am Unterteil (10) jeweils ein Verschlußvorsprung (26) vorgesehen ist, an dem der Verschlußriegel (20) angreift

2. Werkzeugkoffer nach Anspruch 1, **dadurch gekennzeichnet, daß** der Deckel (12) mittels mindestens eines Scharniers (18) an einer Seite des Unterteils (10) schwenkbar angebracht ist und daß der Verschlußriegel (20) an der gegenüberliegenden Seite angeordnet ist.

3. Werkzeugkoffer nach Anspruch 1 oder Anspruch 2, **dadurch gekennzeichnet, daß** zwei Verschlußriegel (20) vorgesehen sind, die am Deckel (12) angebracht sind.

4. Werkzeugkoffer nach einem der vorhergehenden Ansprüche, **dadurch gekennzeichnet, daß** der Verschlußriegel (20) in seiner den Deckel (12) mit dem Unterteil (10) verbindenden Stellung einrastet.

5. Stapelbarer Werkzeugkoffer bestehend aus einem Unterteil (10), einem Deckel (12), der das Unterteil verschließen kann, mindestens einem Verschlußriegel (20), mittels dem der Deckel (12) mit dem Unterteil (10) verbunden werden kann, und mindestens einem Verbindungsriegel (36), der am Unterteil (10) angebracht ist und dafür vorgesehen ist, am Deckel (12) eines darunterliegenden Werkzeugkoffers anzugreifen, um die beiden Werkzeugkoffer miteinander zu verbinden, **dadurch gekennzeichnet, daß** sowohl am Unterteil (10) als auch am Deckel (12) jeweils ein Verbindungsvorsprung (42, 43) vorgesehen ist, wobei der Verbindungsvorsprung (42) am Deckel (12) dafür vorgesehen ist, mit einem Verbindungsriegel (36) eines darüberliegenden Werkzeugkoffers zusammenzuwirken, und der Verbindungsvorsprung (43) am Unterteil (10) dafür vorgesehen ist, mit dem am Unterteil (10) angebrachten Verbindungsriegel (36) zusammenzuwirken.

6. Werkzeugkoffer nach einem der vorhergehenden Ansprüche, **dadurch gekennzeichnet, daß** der Verbindungsriegel (36) verschiebbar am Unterteil angebracht ist, so daß er zwischen einer Ruhestellung, in der er nicht über die Unterseite des Unterteils (10) hervorsteht, und einer Verbindungsstellung verschiebbar ist, in der er an einem Deckel (12) eines darunterliegenden Werkzeugkoffers angreifen kann.

7. Werkzeugkoffer nach Anspruch 5 und Anspruch 6, **dadurch gekennzeichnet, daß** der Verbindungsriegel (36) in seiner Ruhestellung am Verbindungsvorsprung (43) einrastet.

8. Werkzeugkoffer nach einem der Ansprüche 1 bis 5, **dadurch gekennzeichnet, daß** der Verbindungsriegel (36) klappbar am Unterteil angebracht ist, so daß er zwischen einer Ruhestellung, in der er nicht über die Unterseite des Unterteils (10) hervorsteht, und einer Verbindungsstellung verschwenkbar ist, in der er an einem Deckel (12) eines darunterliegenden Werkzeugkoffers angreifen kann.

9. Werkzeugkoffer nach Anspruch 8, **dadurch gekennzeichnet, daß** eine Rastnase (48) vorgesehen ist, die mit dem Verbindungsriegel (36) zusammenwirken kann, um ihn in der Ruhestellung zu halten.

10. Werkzeugkoffer nach einem der vorhergehenden Ansprüche, **dadurch gekennzeichnet, daß** zwei Verbindungsriegel (36) vorgesehen sind, die einander gegenüberliegend auf den Seiten des Werkzeugkoffers angeordnet sind, die zwischen der Seite mit dem Scharnier (18) und der Seite mit dem Verschlußriegel (20) liegen.

## Claims

1. A stackable tool box consisting of a lower part (10), a cover (12) adapted to close the lower part, at least one locking latch (20) by means of which the cover (12) can be connected with the lower part (10), and at least one connecting latch (36) which is fitted to the lower part (10) and provided for engagement with the cover of a tool box situated beneath so as to connect the two tool boxes with each other, **characterized in that** both the cover (12) and the lower part (10) are each provided with a locking projection (26) for engagement by the locking latch (20).

2. The tool box according to claim 1, **characterized in that** the cover (12) is swivel-mounted on one side of the lower part (10) by means of at least one hinge (18) and that the locking latch (20) is arranged on the opposite side.

3. The tool box according to claim 1 or claim 2, **characterized in that** two locking latches (20) are provided, which are fitted to the cover (12).

4. The tool box according to any of the preceding claims, **characterized in that** the locking latch (20) locks in place in its position connecting the cover (12) with the lower part (10).

5. A stackable tool box consisting of a lower part (10), a cover (12) adapted to close the lower part, at least one locking latch (20) by means of which the cover (12) can be connected with the lower part (10), and at least one connecting latch (36) which is fitted to the lower part (10) and provided for engagement with the cover (12) of a tool box situated beneath so as to connect the two tool boxes with each other, **characterized in that** both the lower part (10) and the cover (12) are each provided with a connecting projection (42, 43), the connecting projection (42) on the cover (12) being provided for cooperation with a connecting latch (36) of a tool box situated above, and the connecting projection (43) on the lower part (10) being provided for cooperation with the connecting latch (36) fitted to the lower part (10).

6. The tool box according to any of the preceding claims, **characterized in that** the connecting latch (36) is shiftably fitted to the lower part so that it can be shifted between a rest position, in which it does not protrude beyond the lower side of the lower part (10), and a connecting position, in which it can engage a cover (12) of a tool box situated beneath.

7. The tool box according to claim 5 and claim 6, **characterized in that** in its rest position the connecting latch (36) locks in place at the connecting projection (43).

8. The tool box according to any of claims 1 to 5, **characterized in that** the connecting latch (36) is foldably fitted to the lower part so that it can be swivelled between a rest position, in which it does not protrude beyond the lower side of the lower part (10), and a connecting position, in which it can engage a cover (12) of a tool box situated beneath.

9. The tool box according to claim 8, **characterized in that** a detent nose (48) is provided which is adapted to cooperate with the connecting latch (36) to hold it in the rest position.

10. The tool box according to any of the preceding claims, **characterized in that** two connecting latches (36) are provided, which are arranged opposite each other on those sides of the tool box between the side having the hinge (18) and the side having the locking latch (20).

## Revendications

1. Boîte à outils empilable, constituée par une partie inférieure (10), un couvercle (12) qui peut fermer la partie inférieure, au moins un verrou de fermeture (20) au moyen duquel le couvercle (12) peut être relié à la partie inférieure (10), et au moins un verrou de liaison (36) qui est monté sur la partie inférieure (10) et destiné à s'engager sur le couvercle d'une boîte à outils située en dessous pour relier l'une à l'autre les deux boîtes à outils, **caractérisé en ce qu'**il est prévu tant sur le couvercle (12) que sur la partie inférieure (10) une saillie de fermeture (26) sur laquelle s'engage le verrou de fermeture (20).

2. Boîte à outils selon la revendication 1, **caractérisé en ce que** le couvercle (12) est monté pivotant au moyen d'au moins une charnière (18) sur un côté de la partie inférieure (10), et **en ce que** le verrou de fermeture (20) est agencé sur le côté opposé.

3. Boîte à outils selon la revendication 1 ou la revendication 2, **caractérisé en ce qu'**il est prévu deux verrous de fermeture (20) qui sont montés sur le couvercle (12).

4. Boîte à outils selon l'une des revendications précédentes, **caractérisé en ce que** le verrou de fermeture (20) s'enclenche dans sa position reliant le couvercle (12) à la partie inférieure (10).

5. Boîte à outils empilable, constituée par une partie inférieure (10), u couvercle (12) qui peut fermer la partie inférieure, au moins un verrou de fermeture (20) au moyen duquel le couvercle (12) peut être relié à la partie inférieure (10), et au moins un verrou de liaison (36) qui est monté sur la partie inférieure (10) et destiné à s'engager sur le couvercle d'une boîte à outils située en dessous pour relier l'une à l'autre les deux boîtes à outils, **caractérisé en ce qu'**il est prévu tant sur la partie inférieure (10) que sur le couvercle (12) une saillie de liaison (42, 43) respective, la saillie de liaison (42) étant prévue sur le couvercle (12) pour coopérer avec un verrou de liaison (36) d'une boîte à outils située en dessous, et la saillie de liaison (43) étant prévue sur partie inférieure (10) pour coopérer avec un verrou de liaison (36) monté sur la partie inférieure (10).

6. Boîte à outils selon l'une des revendications précédentes, **caractérisé en ce que** le verrou de liaison (36) est monté de manière à se déplacer sur la partie inférieure, de telle sorte qu'il peut être déplacé entre une position de repos dans laquelle il ne fait pas saillie au-delà de la face inférieure de la partie inférieure (10), et une position de liaison dans laquelle il peut s'engager sur un couvercle (12) d'une boîte à outils située en dessous.

7. Boîte à outils selon la revendication 5 et la revendication 6, **caractérisé en ce que** dans sa position de repos, le verrou de liaison (36) s'enclenche sur la saillie de liaison (43).

8. Boîte à outils selon l'une des revendications 1 à 5, **caractérisé en ce que** le verrou de liaison (36) est monté rabattable sur la partie inférieure de telle sorte qu'il peut pivoter entre une position de repos, dans laquelle il ne fait pas saillie au-delà de la face inférieure de la partie inférieure (10), et une position de liaison dans laquelle il peut s'engager sur un couvercle (12) d'une boîte à outils située en dessous.

9. Boîte à outils selon la revendication 8, **caractérisé en ce qu'**il est prévu un ergot d'enclenchement (48) qui peut coopérer avec le verrou de liaison (36) pour le maintenir dans la position de repos.

10. Boîte à outils selon l'une des revendications précédentes, **caractérisé en ce qu'**il est prévu deux verrous de liaison (36) qui sont agencés à l'opposé l'un de l'autre sur les côtés de la boîte à outils qui sont situés entre le côté avec la charnière (18) et le côté avec le verrou de fermeture (20).
